# EUROPÄISCHE PATENTSCHRIFT

(11) **EP 0 351 366 B1**
(45) Veröffentlichungstag und Bekanntmachung des Hinweises auf die Patenterteilung: **15.12.1993**
(21) Anmeldenummer: 89810502.8
(22) Anmeldetag: 03.07.1989
(51) Int. Cl.: B41F 11/02

(54) **Kombinierte Bogenrotationsdruckmaschine für Wertscheine, insbesondere Banknoten**
Combined rotary sheet printing press for papers of value, particularly bank notes
Machine d'impression rotative combinée pour papiers de valeur, en particulier billets de banque

(30) Priorität: 13.07.1988 CH 2662/88
(43) Veröffentlichungstag der Anmeldung: 17.01.1990
(73) Patentinhaber: DE LA RUE GIORI S.A., 1003 Lausanne (CH)
(72) Erfinder: Germann, Albrecht Joseph, D-8700 Würzburg (DE)
(74) Vertreter: Jörchel, Dietrich R.A.

(56) Entgegenhaltungen:
- EP-A- 0 092 887
- EP-A- 0 132 857
- EP-A- 0 133 328
- EP-A- 0 185 421
- EP-A- 0 219 159
- CH-A- 276 729

## Beschreibung

Die Erfindung bezieht sich auf eine kombinierte Bogenrotationsdruckmaschine für Wertscheine, insbesondere Banknoten, gemäss dem Oberbegriff des Patentanspruchs 1.

Eine Druckmaschine dieser Art ist aus der EP-A-0 132 857 bekannt, bei welcher das indirekt druckende Druckwerk dazu eingerichtet ist, auf der einen Bogenseite einen mehrfarbigen Offsetdruck und auf der anderen Bogenseite einen mehrfarbigen Farbsammeldruck zu erzeugen. Zu diesem Zwecke arbeitet ein Offset-Gummizylinder, der durch mehrere Offsetplattenzylinder eingefärbt wird, mit einem gleich grossen zweiten Gummizylinder zusammen, welcher mit dem Offset-Gummizylinder einen Druckspalt bildet und seinerseits von einer auf einem Plattenzylinder montierten Sammeldruckplatte eingefärbt wird. Diese Sammeldruckplatte weist ein vollständiges Druckmuster auf und wird von einem an ihr abrollenden Farbsammelzylinder mehrfarbig eingefärbt, welcher die einzelnen Farben von mit ihm zusammenwirkenden Farbselektionswalzen erhält. Der zweite Gummizylinder dient zur Führung der den Druckspalt passierenden Bogen und wirkt zu diesem Zwecke mit einer die Bogen zuführenden Ueberführungstrommel und einer die Bogen vom Gummizylinder übernehmenden Uebergabetrommel zusammen, wobei die Umfangslänge des von einem Bogen bedeckten Umfangsbereichs dieses Gummizylinders zwischen Ueberführungstrommel und Uebergabetrommel grösser als der halbe Zylinderumfang ist. Daher ist der verbleibende, nicht von einem Bogen bedeckte Umfangsbereich, der zur Installation von mit diesem Gummizylinder zusammenwirkenden Plattenzylindern zur Verfügung steht, kleiner als der halbe Zylinderumfang und reicht bei der bekannten Maschine lediglich dazu aus, ausser dem die Sammeldruckplatte tragenden Plattenzylinder einen zusätzlichen Offsetplattenzylinder mit seinem Farbwerk zu installieren. Die Bogen, die beim Passieren des Druckspalts auf der einen Seite den mehrfarbigen Offsetdruck und auf der anderen Seite den Farbsammeldruck, ergänzt durch einen einfarbigen Offsetdruck, erhalten, werden nach Passieren der Uebergabetrommel zum Weitertransport von einem Kettengreifersystem übernommen. Dieses Kettengreifersystem verläuft wegen der Gegenwart des in gleicher Höhe wie der zweite Gummizylinder befindlichen Farbsammelzylinders zunächst unter leichter Neigung vertikal abwärts unter dem Sammeldruckwerk hindurch und dann vertikal aufwärts zu einer Trocknungstrommel, auf der eine Bogenseite getrocknet wird und welcher eine Bogenwendevorrichtung nachgeschaltet ist. Die andere Bogenseite wird durch Trocknungsvorrichtungen getrocknet, die längs der Greiferkette angeordnet sind. Ferner ist hinter der Bogenwendevorrichtung eine Vorrichtung zur Kontrolle und Korrektur des Registers vorgesehen. Ausserdem weist diese bekannte Druckmaschine in Umfangsnähe der Ueberführungstrommel Papierstaub-Absaugvorrichtungen auf.

Kettengreifersysteme beim Transport von Bogen zwischen einem ersten und einem zweiten Druckwerk beeinträchtigen häufig die exakte Registerhaltigkeit, die insbesondere bei Banknoten unbedingt erforderlich ist, und erfordern daher im allgemeinen eine Registerkontrolle und eventuell Registerkorrektur der Bogen, bevor diese im zweiten Druckwerk bedruckt werden.

Eine andere bekannte kombinierte Bogenrotationsdruckmaschine, welche ohne Kettengreifersysteme zwischen den beiden Druckwerken arbeitet, ist in der EP-B 0 136 972 beschrieben. Das indirekt druckende Druckwerk dieser bekannten Druckmaschine besteht aus einem von mehreren Offsetplattenzylindern eingefärbten Gummizylinder und einem mit diesem zusammenwirkenden Druckzylinder und erlaubt daher nur eine der Bogenseiten zu bedrucken. Ueberführungstrommel und Uebergabetrommel arbeiten mit dem Druckzylinder zusammen, dessen Bogengreifer einen Bogen von der Ueberführungstrommel übernehmen und ihn unter Anlage am Druckzylinderumfang bis zum Erfassen durch die Greifer der Uebergabetrommel mitnehmen. Dabei ist der zwischen Ueberführungstrommel und Uebergabetrommel liegende Umfangsbereich, in welchem der Bogen auf dem Druckzylinder mitgenommen wird, wesentlich grösser als der halbe Druckzylinderumfang. Ausserdem fungiert die Uebergabetrommel gleichzeitig als Bogenwendetrommel einer Bogenwendevorrichtung und hat aus diesem Grunde eine der Länge zweier Bogen entsprechende Grösse, so dass ihr Durchmesser doppelt so gross ist wie der Durchmesser der Plattenzylinder und der Ueberführungstrommel, welche üblicherweise eine einem einzigen Bogen entsprechende Grösse haben, während der Gummizylinder und der Druckzylinder dem Format dreier Bogen angepasst sind und daher einen dreimal so grossen Durchmesser aufweisen wie die Plattenzylinder und die Ueberführungstrommel.

Die Bogentransportvorrichtung bei der bekannten kombinierten Druckmaschine besteht, wie erwähnt, aus einer mit dem Druckzylinder des indirekt druckenden Druckwerks zusammenwirkenden Bogenwendetrommel, die als Uebergabetrommel fungiert, einer zur Bogenwendevorrichtung gehörenden kleinen Trommel, die der Grösse eines Bogens angepasst ist, einer doppelt so grossen Trocknungstrommel, in deren Umfangsnähe eine Trocknungseinrichtung angeordnet ist, einer das Register korrigierenden Registertrommel sowie einer Transporttrommel, welche die Bogen auf den Druckzylinder des Stichtiefdruckwerks übergibt und deren Grösse, ebenso wie die Grösse der Registertrommel, der Grösse eines Bogens entspricht. Da diese Transportvorrichtung, unter Verzicht auf Kettengreifersysteme, nur mit zusammenwirkenden Trommeln arbeitet, bei denen der Bogen von einer Trommel unmittelbar auf die folgende Trommel gelangt, wird während des gesamten Bogentransports zwischen dem indirekt druckenden Druckwerk und dem Stichtiefdruckwerk ein vollkommenes Register mit grosser Zuverlässigkeit aufrechterhalten, so dass im allgemeinen eine eventuelle Registerkorrektur allenfalls nach einer Bogenwendung erforderlich und dann automatisch von der Registertrommel durchgeführt wird.

Mit der erwähnten bekannten Druckmaschine kann entweder, ohne Wendung der Bogen, ein und dieselbe Bogenseite mit einem Mehrfarben-Offsetdruck und mit einem Mehrfarben-Stahlstichdruck bedruckt werden oder, bei Wendung der Bogen, die eine Bogenseite einen Mehrfarben-Offsetdruck und die andere Bogenseite einen Mehrfarben-Stahlstichdruck erhalten.

Durch die EP-A-0 133 328 ist eine indirekt druckende Schön- und Widerdruckmaschine bekannt, die im wesentlichen dem indirekten Druckwerk der zuerst beschriebenen bekannten kombinierten Druckmaschine entspricht. Hierbei erfolgt die Bogenzuführung zum einen der beiden zusammenwirkenden Gummizylinder über zwei praktisch vertikal übereinander angeordnete Ueberführungstrommeln gleicher Grösse, und in der Nähe jeder der beiden Ueberführungstrommeln ist je eine Papierstaub-Absaugvorrichtung installiert.

Bei Rollendruckmaschinen, wie sie in der EP-A-0 185 421 beschrieben werden, ist es bekannt, zwei einen Druckspalt bildende Gummizylinder vorzusehen, welche beide von jeweils mehreren Offsetplattenzylindern eingefärbt werden, so dass die den Druckspalt passierende Papierbahn gleichzeitig auf beiden Seiten einen mehrfarbigen Offsetdruck erhält. Dabei können die beiden zusammenwirkenden Gummizylinder entweder senkrecht übereinander oder horizontal nebeneinander angeordnet sein. Bei Rollendruckmaschinen braucht jedoch die den Druckspalt passierende Papierbahn nicht, wie im Falle von Bogen, von Greifern eines der beiden Gummizylinder übernommen und längs eines gewissen Umfangsbereichs dieses Gummizylinders geführt zu werden, so dass alle mit der Gegenwart einer Ueberführungstrommel und einer Uebergabetrommel zusammenhängenden Probleme und Nachteile entfallen; ebensowenig treten die mit einem registerhaltigen Weitertransport von Bogen zusammenhängenden Schwierigkeiten auf.

Aus der EP-A-0-092 887 ist eine zur Erzeugung eines mehrfarbigen Druckbildes auf einer Papierseite eingerichtete, konvertierbare Rotationsdruckmaschine bekannt, die wahlweise eine Offsetdruckstellung oder eine Sammeldruckstellung einnehmen kann.

Eine andere konvertierbare Rotationsdruckmaschine in Form einer Schön- und Widerdruckmaschine ist in der EP-A-0 132 859 beschrieben und erlaubt wahlweise auf jeder der beiden Papierseiten entweder einen mehrfarbigen Offsetdruck oder einen Farbsammeldruck zu erzeugen. Zu diesem Zwecke sind ausser den beiden, mit den Offsetplattenzylindern bzw. den Farbselektionswalzen zusammenwirkenden Gummizylindern zwei weitere, die eigentlichen Schön- und Widerdruckzylinder bildende Gummizylinder vorgesehen, zwischen denen das zu bedruckende Papier verläuft und welche von je einem der beiden ersterwähnten Gummizylinder entweder direkt oder über die auf einem Plattenzylinder montierte Sammeldruckplatte eingefärbt werden. Alle vier grossen Gummizylinder liegen näherungsweise horizontal nebeneinander.

Der vorliegenden Erfindung liegt die Aufgabe zugrunde, eine kombinierte Bogenrotationsdruckmaschine der im Oberbegriff des Anspruchs 1 beschriebenen Art, unter Verzicht auf ein Kettengreifersystem zwischen beiden Druckwerken, mit einer an sich bekannten, jedoch zweckmässig abgewandelten Bogentransportvorrichtung so zu gestalten, dass im indirekt druckenden Druckwerk der nicht von einem Bogen bedeckte freie Umfangsbereich des zweiten Gummizylinders so weit vergrössert wird, dass längs diese Umfangsbereichs eine grössere Anzahl von Offsetplattenzylindern mit ihren Farbwerken, als bisher möglich, installiert werden kann, so dass beim Schön- und Widerdruck ein vom zweiten Gummizylinder herrührendes mehrfarbiges Bild erhalten werden kann, welches mehr Farben als bisher aufweist.

Diese Aufgabe wird durch die im kennzeichnenden Teil des Anspruchs 1 angegebenen Merkmale gelöst.

Dadurch wird erreicht, dass am freien Umfangsbereich des zweiten Gummizylinders insbesondere drei oder vier Offsetplattenzylinder und ihre Farbwerke installiert werden können.

Bei diesen Mehrfarbendrucken handelt es sich im Falle von Banknoten vorzugsweise um je einen mehrfarbigen Sicherheitsuntergrund, der auf der einen Bogenseite im Stichtiefdruckwerk durch einen das Hauptmuster darstellenden Mehrfarben-Stahlstichdruck ergänzt wird. Auf diese Weise sind mit dieser Druckmaschine in einem Arbeitsgang vollständige Banknotendrucke herstellbar, bei denen die Vorderseite ein mehrfarbiges Hauptmuster und einen mehrfarbigen Sicherheitsuntergrund und die Rückseite einen mehrfarbigen Sicherheitsuntergrund aufweist, wie das insbesondere bei Banknoten niedriger Werte häufig üblich ist. Darüberhinaus lässt sich jedoch auch auf der Rückseite ein Hauptmuster dadurch erzeugen, dass wenigstens einer der Plattenzylinder des indirekt druckenden Druckwerks mit einer ein Hauptmuster aufweisenden Nassoffsetdruckplatte, vorzugsweise in Form einer angefeuchteten Tiefdruckplatte, ausgerüstet ist.

Zweckmässige Ausgestaltungen der Druckmaschine nach der Erfindung ergeben sich aus den abhängigen Ansprüchen. Eine besonders zweckmässige Ausführungsform, gemäss welcher das indirekt druckende Druckwerk konvertierbar ist und auf der einen Bogenseite je nach Einstellung einen Mehrfarben-Offsetdruck oder einen Mehrfarben-Sammeldruck zu erzeugen erlaubt, wird im Anspruch 10 beschrieben.

Die Erfindung wird anhand der Zeichnungen an Ausführungsbeispielen näher erläutert. Es zeigen:
Figur 1 ein erstes Ausführungsbeispiel einer kombinierten Bogenrotationsdruckmaschine, in welcher das indirekt druckende Druckwerk beidseitig einen Mehrfarbenoffsetdruck liefert,
Figur 2 eine Variante der Druckmaschine nach Figur 1 mit einem anderen Bogenzuführungssystem und anderer Anordnung der Plattenzylinder am oberen Gummizylinder des indirekt druckenden Druckwerks,
Figur 3 ein zweites Ausführungsbeispiel, bei dem das indirekt druckende Druckwerk auf einer Bogenseite einen Mehrfarben-Offsetdruck und auf der anderen Bogenseite einen Farbsammeldruck liefert,
Figuren 4 bis 6 ein drittes Ausführungsbeispiel, bei welchem das indirekt druckende Druckwerk konvertierbar ist und drei verschiedene Arbeitsstellungen zur Erzielung unterschiedlicher Druckkombinationen einnehmen kann, wobei die untere Druckwerkhälfte gemäss Figur 4 eine Sammeldruckstellung, gemäss Figur 5 eine erste Offsetdruckstellung und gemäss Figur 6 eine zweite Offsetdruckstellung einnimmt.

Die kombinierte Bogenrotationsdruckmaschine besteht nach Figur 1 aus einem indirekt druckenden Druckwerk A, das die Bogen zuerst durchlaufen, aus einer nachgeschalteten Bogentransportvorrichtung B, die sich ausschliesslich aus Trommeln zusammensetzt, und aus einem Stichtiefdruckwerk C, in welches die Bogen am Ende der Transportvorrichtung B gelangen.

Das indirekt druckende Druckwerk A, bei dem es sich um ein im Schön- und Widerdruck arbeitendes Druckwerk handelt, weist zwei zusammenwirkende, senkrecht übereinanderliegende Gummizylinder 3 und 5 auf, die jeder mit mehreren, Offsetdruckplatten tragenden Plattenzylindern 12, 15 bzw. 7, 10 in Berührung stehen und zwischen denen die Bogen gleichzeitig auf beiden Seiten bedruckt werden. Ueber mehrere Transporttrommeln 1 und eine mit dem Gummizylinder 3 zusammenwirkende Ueberführungstrommel 2 gelangen die Bogen auf den Gummizylinder 3, von dessen Bogengreifern sie mitgenommen werden. Die Drehrichtung der beiden Gummizylinder 3 und 5 ist durch Pfeile angedeutet. Nachdem ein vom Gummizylinder 3 mitgenommener Bogen die Druckstelle zwischen beiden Gummizylindern passiert hat, wird er von einer mit dem Gummizylinder 3 zusammenwirkenden Uebergabetrommel 18 erfasst, welche die erste Transporttrommel der Bogentransportvorrichtung B darstellt. Der zwischen der Ueberführungstrommel 2 und der Uebergabetrommel 18 liegende Umfangsbereich, in welchem ein Bogen vom Gummizylinder 3 mitgenommen wird, ist höchstens so gross wie dessen halber Umfang und erstreckt sich im betrachteten Beispiel über ungefähr 135°. Allgemein ist es vorteilhaft, wenn sich dieser Umfangsbereich über einen Winkel von weniger als etwa 150° erstreckt.

Die Uebergabetrommel 18 hat den gleichen Durchmesser wie die Ueberführungstrommel 2 und die Plattenzylinder 7, 10 und 12, 15, welche wie üblich kleine, nur eine Druckplatte tragende Zylinder sind, deren Umfangslänge der Grösse eines Bogens angepasst ist. Die Gummizylinder 3 und 5 sind zur Aufnahme je dreier Bogen bestimmt und daher dreimal so gross.

Aufgrund der Anordnung und Ausbildung der Ueberführungstrommel 2 und der Uebergabetrommel 18 ist der freie, nicht von einem Bogen bedeckte obere Umfangsbereich des Gummizylinders 3 wenigstens so gross wie der halbe Zylinderumfang; er erstreckt sich im betrachteten Beispiel über etwa 225° und bietet genügend Platz zur Unterbringung mehrerer Plattenzylinder, im betrachteten Beispiel von vier Plattenzylindern, von denen nach Figur 1 die beiden Plattenzylinder 12 rechts der vertikalen Mittellinie und die beiden Plattenzylinder 15 links der vertikalen Mittellinie des Gummizylinders 3 angeordnet sind.

Im betrachteten Beispiel ist angenommen, dass die Plattenzylinder 12 und 15 Nassoffsetplatten tragen. Diese werden von je einem Farbwerk 13 bzw. 16 eingefärbt und von je einem Feuchtwerk 13′ bzw. 16′ angefeuchtet. Die Farbwerke 13 und die Feuchtwerke 13′ sind in einem Farbwerkgestell 14, die Farbwerke 16 und die Feuchtwerke 16′ in einem Farbwerkgestell 17 untergebracht.

Der andere Gummizylinder 5 arbeitet mit vier Offsetdruckplatten tragenden Plattenzylindern zusammen, von denen nach Figur 1 drei Plattenzylinder 7 rechts der vertikalen Mittellinie und ein Plattenzylinder 10 links der vertikalen Mittellinie des Gummizylinders 5 installiert sind. Wiederum ist angenommen, dass diese Plattenzylinder Nassoffsetplatten tragen. Die drei Plattenzylinder 7 arbeiten mit Farbwerken 8 und Feuchtwerken 8′ in einem abfahrbaren Farbwerkgestell 9 zusammen, während der Plattenzylinder 10 mit einem Farbwerk 11 und einem Feuchtwerk 11′ zusammenarbeitet.

Nach Figur 1 sind ferner in Umfangsnähe der Ueberführungstrommel 2 und der vorangehenden Transporttrommel 1 Papierstaub-Absaugvorrichtungen 32 vorgesehen; diese auf die einen und die anderen Bogenseiten wirkenden Absaugvorrichtungen können auch in Umfangsnähe von wenigstens zwei aufeinanderfolgenden Transporttrommeln 1 angeordnet sein. Im unteren Umfangsbereich des Gummizylinders 3 und des Gummizylinders 5 sind ferner automatisch arbeitende Gummituch-Waschvorrichtungen 4 bzw. 6 vorgesehen, die natürlich beim Druckbetrieb des Druckwerks eine von den Gummizylindern abgerückte Ausserbetriebsstellung einnehmen.

Die Transportvorrichtung B weist im betrachteten Beispiel neun Transporttrommeln auf, und zwar die Uebertragungstrommel 18, eine Trommel 19, vier Trommeln 20, in deren Umfangsnähe Trocknungsvorrichtungen 21 zum Trocknen beider bedruckten Bogenseiten angeordnet sind, eine zu einer Bogenwendevorrichtung gehörende Bogenwendetrommel 22, eine Trommel 23, die als Registertrommel und gleichzeitig als Teil der Bogenwendevorrichtung fungiert, und eine weitere Trommel 24, welche die Bogen in das Stichtiefdruckwerk C eingibt. Die Trommeln 18, 19, 20, 23 und 24 haben alle die gleiche, einem Bogen angepasste Grösse, während die Bogenwendetrommel 22 der Grösse zweier Bogen angepasst ist und daher einen doppelt so grossen Durchmesser hat

Diese Bogenwendevorrichtung ist bekannt und ihre Funktion wird beispielsweise in der EP-B 0 136 972 erläutert. Wenn ein Bogen, welcher sich auf der im Sinne des Pfeils rotierenden Trommel 22 befindet, nicht gewendet werden soll, dann wird er in üblicher Weise unmittelbar von der Trommel 23 übernommen, indem deren Greifer die Vorderkante des auf der Trommel 22 ankommenden Bogens erfassen. Im Falle einer Bogenwendung wird der Bogen, nachdem er vollständig den Spalt zwischen den Trommeln 22 und 23 passiert hat, an seiner Hinterkante von den schwenkbar an der Trommel 23 montierten und entsprechend gesteuerten Greifern erfasst und im Sinne des geraden Pfeils F auf die Trommel 23 gezogen, wobei die bisherige Bogenhinterkante zur Vorderkante des Bogens wird, der gleichzeitig von den Greifern der Trommel 22 freigegeben wird.

In ihrer Funktion als Registertrommel sorgt die Trommel 23 dafür, dass eventuelle Abweichungen der Bogenpositionen vom exakten Register korrigiert werden. Ein derartiges System zur Registerkorrektur und seine Funktion sind in der genannten EP-B 0 136 972 beschrieben.

Im Beispiel nach Figur 1 liegen alle Trommeln der Transportvorrichtung B sowie die Ueberführungstrommel 2 und die davor angeordneten Transporttrommeln 1 wenigstens näherungsweise waagerecht nebeneinander bzw. in einer horizontalen Ebene.

Das Stichtiefdruckwerk C besteht aus einem Druckzylinder 25, auf den die Bogen von der Transporttrommel 24 gelangen, einem mit dem Druckzylinder 25 zusammenwirkenden Plattenzylinder 26, der Stichdruckplatten trägt, vier Schablonenwalzen 27, die von Farbwerken 28 mit verschiedenen Farben eingefärbt werden und die Stichdruckplatten auf dem Plattenzylinder 26 einfärben, und aus einer Wischvorrichtung 30. Alle Farbwerke 28 sind in einem abfahrbaren Farbwerkgestell 29 installiert. Die im Stichdruckwerk C bedruckten Bogen werden anschliessend von einem Transportsystem 31, insbesondere einem Kettengreifersystem, übernommen.

Mit der beschriebenen Druckmaschine können Banknoten auf beiden Seiten mit jeweils einem vierfarbigen Offsetdruck, der einen Sicherheitsuntergrund darstellt, und ausserdem auf einer ihrer Seiten, je nach Einstellung der Bogenwendevorrichtung, mit einem vierfarbigen Stahlstichdruck als Hauptmuster versehen werden. Gegebenenfalls kann auch die andere Bogenseite im Druckwerk A mit einem Hauptmuster versehen werden, wozu dann einer der Plattenzylinder dient, der in diesem Falle vorzugsweise mit einer ein Hauptmuster aufweisenden Tiefdruckplatte versehen ist, deren Oberfläche ausserhalb der Vertiefungen vom entsprechenden Feuchtwerk angefeuchtet wird, damit sie bei der Einfärbung der Druckplatte keine Farbe annimmt.

Die Druckmaschine nach Figur 2 unterscheidet sich von der nach Figur 1 dadurch, dass die Transporttrommeln 1 nach Figur 1 durch ein anderes bekanntes Bogenzuführungssystem 33, beispielsweise durch Bogentransportbänder, ersetzt sind. Am Ende dieses Bogentransportsystems 33 gelangen die Bogen über eine Stopptrommel 33a und eine Ueberführungstrommel 2 auf den Gummizylinder 3. Ein weiterer Unterschied zur Druckmaschine nach Figur 1 besteht darin, dass im oberen Farbwerkgestell 14 des indirekt druckenden Druckwerks A nur ein Plattenzylinder 12 mit seinem Farbwerk, dafür jedoch im anderen Farbwerkgestell 17 drei Plattenzylinder 15 mit ihren Farbwerken installiert sind. Bei dieser Druckmaschine erstreckt sich der von einem Bogen durchlaufene Umfangsbereich des Gummizylinders 3 über einen Winkel von ungefähr 145°. Alle übrigen Bauteile des indirekt druckenden Druckwerks A, der Bogentransportvorrichtung B und des Stichtiefdruckwerks C sind die gleichen wie beim Ausführungsbeispiel nach Figur 1.

In der Druckmaschine gemäss dem Ausführungsbeispiel nach Figur 3 druckt die untere Hälfte des indirekt druckenden Druckwerks A nach dem Sammeldruckverfahren, auch Orlof-Verfahren genannt, während die obere Hälfte, wie im Beispiel nach den Figuren 1 und 2, nach dem Offsetdruckverfahren druckt. Das Bogenzuführungssystem 33 mit der Stopptrommel 33a, von der die Bogen auf die Ueberführungstrommel 2 gelangen, entspricht dem der Druckmaschine nach Figur 2. In der Bogentransportvorrichtung B sind vor der Bogenwendetrommel 22 nur vier kleine Transporttrommeln vorgesehen, nämlich die Uebergabetrommel 18 und die folgenden drei Trommeln 20, wobei in Umfangsnähe aller vier kleinen Trommeln Trocknungsvorrichtungen 21 angeordnet sind.

Die übrigen Teile der Bogentransportvorrichtung B und das Stichtiefdruckwerk C entsprechen den Ausführungsbeispielen nach den Figuren 1 und 2.

Zur Ausführung eines Farbsammeldrucks auf einer Bogenseite ist die untere Hälfte des indirekt druckenden Druckwerks A gemäss Figur 3 folgendermassen ausgebildet:
Die beiden Gummizylinder 3 und 5 sind voneinander abgerückt. Der am Gummizylinder 5 anliegende Plattenzylinder 10 trägt eine ein vollständiges Druckmuster aufweisende Sammeldruckplatte. Zwischen diesem Plattenzylinder 10 und dem Gummizylinder 3 ist ein zusätzlicher kleiner Zylinder in Form eines Bildübertragungszylinders 34 vorgesehen, der sowohl am Plattenzylinder 10 als auch am Gummizylinder 3 anliegt. Rechts der vertikalen Mittellinie des Gummizylinders 5 sind nach Figur 3 vier Plattenzylinder 7 angeordnet, welche Farbselektionsplatten tragen, die von Farbwerken 8 mit verschiedenen Farben eingefärbt werden. Ferner ist wiederum in jedem Farbwerk 8 ein Feuchtwerk 8′ vorgesehen, das bei Verwendung einer Nassoffsetdruckplatte diese anfeuchtet.

Die Farbselektionsplatten haben ausgeschnittene Reliefs, die jeweils eingefärbt werden und den in einer bestimmten Farbe zu druckenden Bereichen der Sammeldruckplatte entsprechen, und übertragen ein Mehrfarbenbild mit nebeneinanderliegenden Farben auf den als Farbsammelzylinder fungierenden Gummizylinder 5, der seinerseits die Sammeldruckplatte auf dem Plattenzylinder 10 einfärbt. Das Mehrfarbenbild dieser eingefärbten Sammeldruckplatte wird vermittels des Bildübertragungszylinders 34 auf den Bogen übertragen, der zwischen Gummizylinder 3 und Bildübertragungszylinder 34 hindurchläuft. Die Sammeldruckplatte besteht vorzugsweise aus einer Hochdruckplatte, kann jedoch auch aus einer Nassoffset-Druckplatte bestehen, wobei in diesem Falle diese Druckplatte durch ein Feuchtwerk angefeuchtet wird, welches, in Drehrichtung des Plattenzylinders 10 gesehen, hinter der Berührungsstelle mit dem Bildübertragungszylinder 34 und vor der Berührungsstelle mit dem Gummizylinder 5 angeordnet ist.

Um den Bildübertragungszylinder 34 bequem am Umfang des Gummizylinders 3 unterzubringen, ist der Gummizylinder 5 relativ zum darüberliegenden Gummizylinder 3 etwas nach aussen, das heisst gemäss Figur 3 etwas nach rechts versetzt angeordnet. Dadurch ergibt sich am Umfang des Gummizylinders 5, rechts von dessen vertikaler Mittellinie, Platz zur Installation von vier Farbselektionsplatten tragenden Plattenzylindern 7, so dass der Gummizylinder 5 bei diesem Ausführungsbeispiel mit insgesamt fünf Plattenzylindern zusammenarbeitet.

Auf Grund dieser Konfiguration ist die Bogenzuführung zum Gummizylinder 3 gegenüber den Druckmaschinen nach den Figuren 1 und 2 etwas nach oben versetzt und daher der von einem Bogen durchlaufene Umfangsbereich des Gummizylinders 3 zwischen Ueberführungstrommel 2 und Uebergabetrommel 18 etwas grösser; er ist im betrachteten Beispiel gleich dem halben Zylinderumfang, könnte gegebenenfalls jedoch ohne weiteres auch etwas kleiner gemacht werden. Im oberen freien Umfangsbereich des Gummizylinders 3 sind drei Plattenzylinder, nämlich rechts der vertikalen Mittellinie ein Plattenzylinder 12 mit seinem Farbwerk 13 im Farbwerkgestell 14 und links der vertikalen Mittelinie zwei Plattenzylinder 15 mit ihren Farbwerken 16 im Farbwerkgestell 17, vorgesehen.

Die Bogen erhalten also beim Durchlaufen des Druckspalts zwischen Gummizylinder 3 und Bildübertragungszylinder 34 auf ihrer einen Seite einen Dreifarben-Offsetdruck und auf ihrer anderen Seite einen Vierfarben-Sammeldruck. Es lassen sich also auf diese Weise auf beiden Banknotenseiten Sicherheitsuntergründe nach unterschiedlichen Druckverfahren herstellen, wobei das Offsetdruckverfahren Bilder mit überlagerten Farben und das Sammeldruckverfahren Bilder mit nebeneinanderliegenden Farben liefert.

Die Figuren 4 bis 6 zeigen ein weiteres Ausführungsbeispiel einer Druckmaschine, in welcher das indirekt druckende Druckwerk A konvertierbar ist und drei verschiedene Druckstellungen einnehmen kann. Die Druckmaschine nach den Figuren 4 bis 6 hat die gleiche Bogentransportvorrichtung B, das gleiche Stichtiefdruckwerk C und ein im wesentlichen gleich aufgebautes Druckwerk A wie die bereits beschriebene Druckmaschine nach Figur 3. Gleiche Teile sind mit denselben Bezugszeichen bezeichnet.

Die Unterschiede bestehen darin, dass der Gummizylinder 5 zwischen einer Offsetdruckstellung (Figuren 5 und 6) und einer Sammeldruckstellung (Figur 4) verstellbar ist, dass der Bildübertragungszylinder 34 zwischen einer Arbeitsstellung, in der er sowohl am Gummizylinder 3 als auch am Plattenzylinder 10 anliegt, und einer von diesen beiden Zylindern abgerückten Ausserbetriebsstellung verstellbar ist, dass der Plattenzylinder 10 ebenfalls verstellbar ist, ein zugeordnetes Farbwerk 11 hat und entweder eine Offsetdruckplatte (Figuren 5 und 6) oder eine Sammeldruckplatte (Figur 4) trägt und dass schliesslich die den Gummizylinder 5 berührenden Plattenzylinder 7 entweder Offsetdruckplatten (Figuren 5 und 6) oder Farbselektionsplatten (Figur 4) tragen.

Das Bogenzuführungssystem 33 mit der Stopptrommel 33a ist das gleiche wie bei der Druckmaschine nach Figur 3. Dem Gummizylinder 5 sind ausser dem Plattenzylinder 10 mit seinem Farbwerk 11 wiederum vier Plattenzylinder 7 mit ihren Farbwerken 8 zugeordnet, die rechts der vertikalen Mittellinie des Gummizylinders 5 liegen. Der Gummizylinder 3 wird wiederum, wie bei der Druckmaschine nach Figur 3, von drei Offsetplatten tragenden Plattenzylindern 12 und 15 eingefärbt.

In der Sammeldruckstellung nach Figur 4 ist der Gummizylinder 5 vom Gummizylinder 3 abgerückt; der Plattenzylinder 10 trägt die ein vollständiges Druckmuster aufweisende Sammeldruckplatte, liegt am Gummizylinder 5 an und ist von dem ihm zugeordneten Farbwerk 11 getrennt, was beispielsweise einfach durch Abstellung der benachbarten Farbwalzen bzw. Uebertragungswalzen erfolgen kann. Der Bildübertragungszylinder 34 nimmt seine Arbeitsstellung ein. Die vier Plattenzylinder 7 tragen Farbselektionsplatten. Die Sammeldruckstellung nach Figur 4 und das erzeugte Sammeldruckbild entsprechen genau der Konfiguration der beschriebenen Druckmaschine nach Figur 3 und dem dort erhaltenen Sammeldruckbild.

In der Offsetdruckstellung nach Figur 5 ist der Gummizylinder 5, wie im Falle der Druckmaschine nach Figur 1, gegen den Gummizylinder 3 gedrückt; der Plattenzylinder 10 trägt eine vom angestellten Farbwerk 11 eingefärbte Offsetdruckplatte, liegt am Gummizylinder 5 an und färbt diesen ein. Die Plattenzylinder 7 sind ebenfalls mit Offsetdruckplatten versehen. Der Bildübertragungszylinder 34 nimmt seine Ausserbetriebsstellung ein, in weicher er sowohl vom Plattenzylinder 10 als auch vom Gummizylinder 3 abgerückt ist. In diesem Falle wird der den Druckspalt zwischen den Druckzylindern 3 und 5 passierende Bogen auf seiner oberen Seite mit einem Dreifarben-Offsetdruck und auf seiner unteren Seite mit einem Fünffarben-Offsetdruck versehen.

Figur 6 zeigt eine weitere Offsetdruckstellung des Druckwerks A, in welcher die Gummizylinder 3 und 5 wiederum gegeneinandergepresst sind, der Plattenzylinder 10 jedoch vom Gummizylinder 5 abgerückt ist und mit dem seine Arbeitsstellung einnehmenden Bildübertragungszylinder 34 zusammenwirkt, der gegen den Gummizylinder 3 gedrückt ist. Der Plattenzylinder 10 trägt eine vom angestellten Farbwerk 11 eingefärbte Offsetdruckplatte, deren Bild mittels des Bildübertragungszylinders 34 auf den Bogen übertragen wird. Die vier Plattenzylinder 7 tragen den Gummizylinder 5 einfärbende Offsetdruckplatten. Auf diese Weise erhält ein Bogen zunächst im Druckspalt zwischen den Gummizylindern 3 und 5 auf seiner oberen Seite einen Dreifarben-Offsetdruck und auf seiner unteren Seite einen Vierfarben-Offsetdruck und anschliessend auf seiner unteren Seite durch den Bildübertragungszylinder 34 einen weiteren Einfarbenoffsetdruck.

Die Erfindung ist nicht auf die beschriebenen Ausführungsbeispiele beschränkt, sondern lässt insbesondere hinsichtlich der Anzahl und genauen Anordnung der mit den Gummizylindern 3 und 5 zusammenwirkenden Plattenzylinder, des Aufbaus der aus Trommeln zusammengesetzten Bogentransportvorrichtung sowie des Aufbaus des Stichtiefdruckwerks manigfache Varianten zu.

## Patentansprüche

1. Kombinierte Bogenrotationsdruckmaschine für Wertscheine, insbesondere Banknoten, mit einem indirekt druckenden Schön- und Widerdruckwerk (A), welches einen mit mehreren Plattenzylindern (7, 10) zusammenwirkenden ersten Gummizylinder (5) und einen mit mehreren Plattenzylindern (12, 15) zusammenwirkenden, gleich grossen zweiten Gummizylinder (3) aufweist, der mit einer die Bogen zuführenden Ueberführungstrommel (2) und einer die Bogen übernehmenden Uebergabetrommel (18) zusammenwirkt und auf dem ein zugeführter Bogen längs des durch die Lage der Ueberführungstrommel (2) und der Uebergabetrommel (18) bestimmten Umfangsbereichs anliegt und mitgenommen wird, mit einer diesem indirekt druckenden Druckwerk (A) nachgeschalteten Bogentransportvorrichtung (B), mit längs dieser Bogentransportvorrichtung angeordneten Trocknungsvorrichtungen (21) und mit einem hinter der Bogentransportvorrichtung angeordneten Stichtiefdruckwerk (C), wobei die Uebergabetrommel (18), die Ueberführungstrommel (2) und die Plattenzylinder (7, 10, 12, 15), die einen zur Aufnahme nur einer Druckplatte bestimmten Durchmesser aufweisen, die gleiche Grösse haben, dadurch gekennzeichnet, dass die beiden Gummizylinder (3, 5) des indirekt druckenden Druckwerks (A) wenigstens näherungsweise senkrecht übereinanderliegen, dass die Umfangslänge des erwähnten, von einem Bogen bedeckten Umfangsbereichs des zweiten Gummizylinders (3) höchstens gleich dem halben Zylinderumfang ist und der andere, nicht von einem Bogen bedeckte Umfangsbereich dieses zweiten Gummizylinders (3) zwischen Ueberführungstrommel und Uebernahmetrommel vollständig für die Installation einer Mehrzahl von Plattenzylindern (12, 15) und ihrer Farbwerke zur Verfügung steht, dass die Bogentransportvorrichtung zwischen dem indirekt druckenden Druckwerk (A) und dem Stichtiefdruckwerk (C) nur aus Transporttrommeln besteht, welche wenigstens näherungsweise horizontal nebeneinanderliegen und von denen mehrere, der Uebergabetrommel (18) unmittelbar folgende Transporttrommeln (19, 20) die gleiche Grösse wie diese haben, und dass die Trocknungsvorrichtungen (21) in Umfangsnähe wenigstens zweier dieser aufeinanderfolgender Transporttrommeln angeordnet sind.

2. Bogenrotationsdruckmaschine nach Anspruch 1, dadurch gekennzeichnet, dass vor der Ueberführungstrommel (2) mehrere zusammenwirkende, den Bogen zuführende Transporttrommeln (1) angeordnet sind, welche die gleiche Grösse wie diese haben und wenigstens näherungsweise horizontal nebeneinanderliegen.

3. Bogenrotationsdruckmaschine nach Anspruch 2, dadurch gekennzeichnet, dass in Umfangsnähe von wenigstens zwei aufeinanderfolgenden, der Ueberführungstrommel (2) vorgeschalteten Transporttrommeln (1) Papierstaub-Absaugvorrichtungen (32) vorgesehen sind.

4. Bogenrotationsdruckmaschine nach einem der Ansprüche 1 bis 3, dadurch gekennzeichnet, dass innerhalb der Bogentransportvorrichtung eine Bogenwendevorrichtung mit einer Bogenwendetrommel (22) und vorzugsweise hinter dieser eine Registerkontrolleinrichtung mit einer das Register korrigierenden Registertrommel (23) angeordnet sind, welche als Transporttrommel fungiert.

5. Bogenrotationsdruckmaschine nach einem der Ansprüche 1 bis 4, dadurch gekennzeichnet, dass der zweite Gummizylinder (3) des indirekte druckenden Druckwerks (A) oberhalb des ersten Gummizylinders (5) liegt und dass die dem ersten und den zweiten Gummizylinder zugeordneten Plattenzylinder (7, 10; 12, 15) jeweils beiderseits der senkrecht verlaufenden Mittellinie des betreffenden Gummizylinders angeordnet sind.

6. Bogenrotationsdruckmaschine nach einem der Ansprüche 1 bis 5, dadurch gekennzeichnet, dass der zwischen Ueberführungstrommel (2) und Uebergabetrommel (18) liegende, von einem Bogen durchlaufene Umfangsbereich des zweiten Gummizylinders (3) sich über weniger als 150° erstreckt.

7. Bogenrotationsdruckmaschine nach einem der Ansprüche 1 bis 6, dadurch gekennzeichnet, dass im indirekt druckenden Druckwerk (A) die den zweiten Gummizylinder (3) berührenden Plattenzylinder (12, 15) Offsetdruckplatten tragen und alle dem ersten Gummizylinder (5) zugeordneten Plattenzylinder (7, 10) ebenfalls Offsetdruckplatten tragen und mit diesem Gummizylinder in Berührung stehen, wobei alle Plattenzylinder von je einem Farbwerk (8, 11; 13, 16) mit verschiedenen Farben eingefärbt werden, und dass beide Gummizylinder (3, 5) gegeneinander gepresst sind, wobei die zwischen diesen beiden Gummizylindern hindurchgeführten Bogen gleichzeitig auf beiden Seiten einen mehrfarbigen Offsetdruck erhalten.

8. Bogenrotationsdruckmaschine nach einem der Ansprüche 1 bis 6, dadurch gekennzeichnet, dass im indirekt druckenden Druckwerk (A) die den zweiten Gummizylinder (3) berührenden Plattenzylinder (12, 15) Offsetdruckplatten tragen, die von je einem Farbwerk (13, 16) mit verschiedenen Farben eingefärbt werden, dass alle dem ersten Gummizylinder (5) zugeordneten Plattenzylinder (7, 10) mit diesem Gummizylinder in Berührung stehen, dass einer (10) dieser Plattenzylinder eine Sammeldruckplatte trägt, während die übrigen Plattenzylinder (7) von je einem Farbwerk (8) eingefärbte Farbselektionsplatten tragen, dass beide Gummizylinder (3, 5) voneinander abgerückt sind und dass der die Sammeldruckplatte tragende Plattenzylinder (10) mit einem Bildübertragungszylinder (34) zusammenwirkt, der seinerseits gegen den zweiten Gummizylinder (3) gepresst ist, wobei die zwischen diesem Gummizylinder (3) und dem Bildübertragungszylinder (34) hindurchgeführten Bogen gleichzeitig auf der einen Seite einen mehrfarbigen Offsetdruck und auf der anderen Seite einen Farbsammeldruck erhalten.

9. Bogenrotationsdruckmaschine nach einem der Ansprüche 1 bis 6, dadurch gekennzeichnet, dass im indirekt druckenden Druckwerk (A) alle dem ersten Gummizylinder (5) zugeordneten Plattenzylinder (7, 10) und alle den zweiten Gummizylinder (3) berührenden Plattenzylinder (12, 15) Offsetdruckplatten tragen und von je einem Farbwerk (7, 11; 13, 16) eingefärbt werden, dass einer (10) der dem ersten Gummizylinder (5) zugeordneten Plattenzylinder von diesem abgerückt ist, während alle übrigen Plattenzylinder (7) mit diesem Gummizylinder in Berührung stehen, dass beide Gummizylinder (3, 5) gegeneinandergepresst sind und dass der vom ersten Gummizylinder (5) abgerückte Plattenzylinder (10) mit einem Bildübertragungszylinder (34) zusammenwirkt, der seinerseits gegen den zweiten Gummizylinder (3) gepresst ist, wobei die zwischen den beiden Gummizylindern (3, 5) hindurchgeführten Bogen gleichzeitig auf beiden Seiten einen mehrfarbigen Offsetdruck und beim Hindurchgang zwischen dem zweiten Gummizylinder (3) und dem Bildübertragungszylinder (34) auf einer Seite einen zusätzlichen Einfarben-Offsetdruck erhalten.

10. Bogenrotationsdruckmaschine nach einem der Ansprüche 1 bis 6, dadurch gekennzeichnet, dass im indirekt druckenden Druckwerk (A) der erste Gummizylinder (5) zwischen einer gegen den zweiten Gummizylinder (3) gepressten Offsetdruckstellung und einer von diesem abgerückten Sammeldruckstellung verstellbar ist, dass einer (10) der dem ersten Gummizylinder (5) zugeordneten Plattenzylinder zwischen einer an diesem Gummizylinder (5) anliegenden Stellung und einer von diesem abgerückten Stellung verstellbar ist, dass zwischen diesem verstellbaren Plattenzylinder (10) und dem zweiten Gummizylinder (3) ein Bildübertragungszylinder (34) angeordnet ist, der zwischen einer diese beiden Zylinder (3, 10) berührenden Arbeitsstellung, in der er das vom verstellbaren Plattenzylinder (10) herrührende Farbbild auf den am zweiten Gummizylinder (3) anliegenden Bogen überträgt, und einer abgerückten Ausserbetriebsstellung verstellbar ist, dass in der Sammeldruckstellung alle dem ersten Gummizylinder (5) zugeordneten Plattenzylinder (7, 10) an diesem Gummizylinder anliegen, der verstellbare Plattenzylinder (10) eine Sammeldruckplatte trägt und von dem ihm zugeordneten Farbwerk (11) getrennt ist, die übrigen Plattenzylinder (7) von je einem Farbwerk (8) eingefärbte Farbselektionsplatten tragen und der Bildübertragungszylinder (34) seine Arbeitsstellung einnimmt, und dass in der Offsetdruckstellung alle dem ersten Gummizylinder (5) zugeordneten Plattenzylinder (7, 10) von je einem Farbwerk (8, 11) eingefärbte Offsetdruckplatten tragen und der verstellbare Plattenzylinder (10) entweder am ersten Gummizylinder (5) anliegt und diesen einfärbt, während der Bildübertragungszylinder (34) seine abgerückte Ausserbetriebsstellung einnimmt, oder aber vom ersten Gummizylinder (5) abgerückt ist, während der Bildübertragungszylinder (34) seine Arbeitsstellung einnimmt.

## Claims

1. Combined sheet-fed rotary printing machine for securities, especially banknotes, comprising an indirectly printing recto-verso printing unit (A) having a first blanket cylinder (5) cooperating with several plate cylinders (7, 10), and a second blanket cylinder (3) of the same size, co-operating with several plate cylinders (12, 15), with a carry-over-drum (2) feeding the sheets and with a transfer drum (18) taking over the sheets, a sheet fed to said second blanket cylinder (3) resting against this over a circumference region that is defined by the position of the carry-over-drum (2) and of the transfer drum (18) and being taken along, comprising further a sheet transport device (B) located after said indirect printing printing unit (A), drying devices (21) arranged along this sheet transport device, and an intaglio printing unit (C) arranged behind the sheet transport device, the transfer drum (18), the carry-over-drum (2) and the plate cylinders (7, 10, 12, 15) that have a diameter destined for the mounting of only one printing plate, being all of the same size, characterized by the fact that the two blanket cylinders (3, 5) of the indirectly printing printing unit (A) are located at least approximately vertically above one another, that the peripheral length of said circumferential region of the second blanket cylinder (3), covered by a sheet, is at most equal to half the cylinder circumference, and that the other circumferential region of this second blanket cylinder (3) between the carry-over-drum and the transfer drum, not covered by a sheet, is completely available for the installation of a plurality of plate cylinders (12, 15) and their inking devices, that the sheet transport device between the indirect printing printing unit (A) and the intaglio printing unit (C) is composed only of transport drums, which are arranged at least approximately horizontally next to one another, several of these transport drums which follow directly the transfer drum (18) are of the same size as this, and that the drying devices (21) are arranged in circumferential proximity to at least two of these successive transport drums.

2. Sheet-fed rotary printing machine according to claim 1, characterized by the fact that several interacting transport drums (1), feeding the sheet, are arranged in front of the carry-over-drum (2), said transport drums having the same size as said carry-over-drum and being located at least approximately horizontally next to one another.

3. Sheet-fed rotary printing machine according to claim 2, characterized by the fact that fluff suck-off devices (32) are provided in circumferential proximity to at least two successive transport drums, in front of the carry-over-drum (7).

4. Sheet-fed rotary printing machine according to one of claims 1 to 3, characterized by the fact that there are arranged within the sheet transport device a sheet-turning device with a sheet-turning drum (22) and preferably behind this a register-monitoring device with a register drum (22) correcting the register and functioning as a transport drum.

5. Sheet-fed rotary printing machine according to one of Claims 1 to 4, characterized by the fact that the second blanket cylinder (3) of the indirectly printing printing unit (A) is located above the first blanket cylinder (5), and that the plate cylinders (7, 10; 12, 15) assigned to the first and the second blanket cylinder are arranged respectively on both sides of the vertical centre line of the particular blanket cylinder.

6. Sheet-fed rotary printing machine according to one of Claims 1 to 5, characterized by the fact that said circumferential region of the second blanket cylinder (3) which is located between the carry-over drum (2) and transfer drum (18) and over which runs a sheet extends over less than 150°.

7. Sheet-fed rotary printing machine according to one of Claims 1 to 6, characterized by the fact that, in the indirectly printing printing unit (A), the plate cylinders (12, 15) touching the second blanket cylinder (3) carry offset printing plates, and all the plate cylinders (7, 10) assigned to the first blanket cylinder (5) likewise carry, offset printing plates and are in touch with this blanket cylinder, all the plate cylinders each being inked with a different colour by an inking unit (8, 11; 13, 16), and that the two blanket cylinders (3, 5) are pressed against one another, the sheets guided through between these two blanket cylinders acquiring a multicolour offset print simultaneously on both sides.

8. Sheet-fed rotary printing machine according to one of Claims 1 to 6, characterized by the fact that, in the indirectly printing printing unit (A), the plate cylinders (12, 15) touching the second blanket cylinder (3) carry offset printing plates which are each inked with a different colour by an inking unit (13, 16), that all the plate cylinders (7, 10) assigned to the first blanket cylinder (5) are in touch with this blanket cylinder, that one (10) of these plate cylinders carries a collect printing plate, whilst the remaining plate cylinders (7) carry colour selector plates each inked by an inking unit (8), that the two blanket cylinders (3, 5) are moved away from one another, and that the plate cylinder (10) carrying the collect printing plate interacts with an image transfer cylinder (34) which is itself pressed against the second blanket cylinder (3), the sheets guided through between this blanket cylinder (3) and the image transfer cylinder (34) acquiring simultaneously a multicolour offset print on one side and a colour collect print on the other side

9. Sheet-fed rotary printing machine according to one of Claims 1 to 6, characterized by the fact that, in the indirectly printing printing unit (A), all the plate cylinders (7, 10) assigned to the first blanket cylinder (5) and all the plate cylinders (12, 15) touching the second blanket cylinder (3) carry offset printing plates and are each inked by an inking unit (7, 11; 13, 16), that one (10) of the plate cylinders assigned to the first blanket cylinder (5) is moved away from this, whilst all the remaining plate cylinders (7) are in touch with this blanket cylinder, that the two blanket cylinders (3, 5) are pressed against one another, and that the plate cylinder (10) moved away from the first blanket cylinder (5) interacts with an image transfer cylinder (34) which is itself pressed against the second blanket cylinder (3), the sheets guided through between the two blanket cylinders (3, 5) acquiring simultaneously a multicolour offset print on both sides and, during the passage through between the second blanket cylinder (3) and the image transfer cylinder (34), an additional single-colour offset print on one side.

10. Sheet-fed rotary printing machine according to one of Claims 1 to 6, characterized by the fact that, in the indirectly printing printing unit (A), the first blanket cylinder (5) is adjustable between an offset printing position pressed against the second blanket cylinder (3) and a collect printing position moved away from this, that one (10) of the plate cylinders assigned to the first blanket cylinder (5) is adjustable between a position resting against this blanket cylinder (5) and a position moved away from this, that arranged between this adjustable plate cylinder (10) and the second blanket cylinder (3) is an image transfer cylinder (34) which is adjustable between a working position, in which it touches these two cylinders (3, 10) and in which it transfers the colour image originating from the adjustable plate cylinder (10) onto the sheet resting against the second blanket cylinder (3), and a moved-away inoperative position, that, in the collect printing position, all the plate cylinders (7, 10) assigned to the first blanket cylinder (5) rest against this blanket cylinder, the adjustable plate cylinder (10) carries a collect printing plate and is separated from the inking unit (10) assigned to it, the remaining plate cylinders (7) carry colour selector plates each inked by an inking unit (8), and the image transfer cylinder (34) assumes its working position, and that, in the offset printing position, all the plate cylinders (7, 10) assigned to the first blanket cylinder (5) carry offset printing plates each inked by an inking unit (8, 11), and the adjustable plate cylinder (10) either rests against the first blanket cylinder (5) and inks this, whilst the image transfer cylinder (34) assumes its moved-away inoperative position, or is moved away from the first blanket cylinder (5), whilst the image transfer cylinder (34) assumes its working position.

## Revendications

1. Machine rotative d'impression à la feuille pour papiers valeurs, en particulier des billets de banque, comprenant une unité d'impression recto-verso (A) imprimant indirectement et comprenant un premier cylindre porte-blanchets (5) coopérant avec plusieurs cylindres porte-plaque (7, 10) et un second cylindre porte-blanchets (3) de même dimension, coopérant avec plusieurs cylindres porte-plaque (12, 15), avec un tambour de transfert (2) amenant les feuilles et avec un tambour de délivrance (18) prenant en charge les feuilles, une feuille délivrée au second cylindre porte-blanchets (3) venant sur celui-ci sur une partie de la circonférence définie par la position du tambour de transfert (2) et du tambour de délivrance (18) et étant entraînée, la machine comprenant en outre un dispositif de transport de feuilles (B) situé après l'unité d'impression imprimant indirectement (A), des dispositifs de séchage (21) disposés le long du dispositif de transport de feuilles, et une unité d'impression taille douce (C) disposée derrière le dispositif de transport de feuilles, et dans laquelle le tambour de délivrance (18), le tambour de transfert (2) et les cylindres porte-plaque (7, 10, 12, 15), qui ont un diamètre prévu pour le montage d'une seule plaque-d'impression, sont tous de même dimension, caractérisée en ce que les deux cylindres porte-blanchets (3, 5) de l'unité d'impression (A) imprimant indirectement sont disposés au moins approximativement verticalement l'un au-dessus de l'autre, que la longueur circonférencielle de ladite partie de circonférence du second cylindre porte-blanchet (3) couverte par une feuille est au plus égale à la moitié de la circonférence du cylindre et que la partie non couverte par une feuille de la circonférence du second cylindre porte-blanchets (3) entre le tambour de transfert et le tambour de délivrance est totalement disponible pour l'installation d'une pluralité de cylindres porte-plaque (12, 15) et de leurs dispositifs d'encrage, que le dispositif de transport de feuilles entre l'unité d'impression indirecte (A) et l'unité d'impression taille douce (C) est composée uniquement de tambours de transport qui sont arrangés au moins approximativement horizontalement les uns à côté des autres, plusieurs de ces tambours de transport, qui suivent directement le tambour de délivrance (18), étant de même dimension que celui-ci, et en ce que les dispositifs de séchage (21) sont disposés à la périphérie et à proximité d'au moins deux de ces tambours de transport.

2. Machine d'impression rotative selon la revendication 1, caractérisée en ce que plusieurs tambours de transport (1) coopérant entre eux pour le transport de la feuille sont disposés avant le tambour de transfert (2), lesdits tambours de transport ayant la même dimension que ledit tambour de transfert et étant disposés au moins approximativement horizontalement l'un à côté de l'autre.

3. Machine d'impression rotative selon la revendication 2, caractérisée en ce que des dispositifs aspirateurs de poussières de papier (32) sont prévus à proximité de la périphérie d'au moins deux tambours de transport successifs, en avant du tambour de transfert (2).

4. Machine d'impression rotative selon l'une des revendications 1 à 3, caractérisée en ce qu'à l'intérieur du dispositif de transport de feuilles sont disposés un dispositif de retournement de feuilles avec un tambour de retournement (22) et, de préférence, derrière celui-ci, un dispositif de contrôle de registre comprenant un tambour de registre (23) corrigeant le registre, ces tambours travaillant en tambours de transport.

5. Machine rotative d'impression selon l'une des revendications 1 à 4, caractérisée en ce que le second cylindre porte-blanchets (3) de l'unité d'impression indirecte (A) est situé au-dessus de premier cylindre porte-blanchets (5) et en ce que les cylindres porte-plaque (7, 10; 12, 15) attribués au premier et au second cylindre porte-blanchets sont respectivement disposés de part et d'autre de lignes médianes verticales de chacun des cylindres porte-blanchets.

6. Machine rotative d'impression selon l'une des revendications 1 à 5, caractérisée en ce que la partie de circonférence du second cylindre porte-blanchets (3) traversée par une feuille entre le tambour de transfert (2) et le tambour de délivrance (18) s'étend sur moins de 150°.

7. Machine rotative d'impression selon l'une des revendications 1 à 6, caractérisée en ce que dans l'unité d'impression indirecte (A) les cylindres porte-plaque (12, 15) en contact avec le second cylindre porte-blanchets (3) portent des plaques d'impression offset lorsque tous les cylindres porte-plaque (7, 10) attribués au premier cylindre porte-blanchets (5) portent également des plaques d'impression offset et sont en contact avec ce cylindre porte-blanchets, les cylindres porte-plaque étant encrés, chacun par un dispositif d'encrage (8, 11; 13, 16), avec des couleurs différentes, de telle sorte que lorsque les deux cylindres porte-blanchets (3, 5) sont pressés l'un contre l'autre, les feuilles passant entre ces deux cylindres porte-blanchets reçoivent une impression offset en plusieurs couleurs sur leurs deux côtés simultanément.

8. Machine d'impression rotative selon l'une des revendications 1 à 6, caractérisée en ce que dans l'unité d'impression indirecte (A) les cylindres porte-plaque (12, 15) en contact avec le second cylindre porte-blanchets (3) portent des plaques d'impression offset encrée chacune en une couleur différente par un dispositif d'encrage (13, 16), en ce que tous les cylindres porte-plaque (7, 10) attribués au premier cylindre porte-blanchets (5) sont en contact avec ce premier cylindre porte-blanchets, que l'un (10) de ces cylindres porte-plaque porte une plaque d'impression par collecte de couleurs, tandis que les autres cylindres porte-plaque (7) portent des plaques de sélection de couleurs encrées chacune par un dispositif d'encrage (8), que les deux cylindres porte-blanchets (3, 5) sont écartés l'un de l'autre et que le cylindre porte-plaque (10) portant la plaque d'impression par collecte de couleurs coopère avec un cylindre de transfert d'image (34), pressé contre le second cylindre porte-blanchets (3), les feuilles conduites entre ce cylindre porte-blanchets (3) et le cylindre de transfert d'image (34) recevant, simultanément, d'un côté une impression offset en plusieurs couleurs et de l'autre côté une impression par collecte de couleurs.

9. Machine d'impression rotative selon l'une des revendications 1 à 6, caractérisée en ce que dans l'unité d'impression indirecte (A), tous les cylindres porte-plaque (7, 10) attribués au premier cylindre porte-blanchets (5) et tous les cylindres porte-plaques (12, 15) en contact avec le second cylindre porte-blanchets (3) portent des plaques d'impression offset et sont encrés chacun par un dispositif d'encrage (7, 11; 13, 16), que l'un (10) des cylindres porte-plaques attribué au premier cylindre porte-blanchets (5) est écarté de celui-ci, tandis que tous les autres cylindres porte-plaque (7) sont en contact avec ce cylindre porte-blanchets, que les deux cylindres porte-blanchets (3, 5) sont pressés l'un contre l'autre et que le cylindre porte-plaque (10) écarté du premier cylindre porte-blanchets (5) coopère avec un cylindre de transfert d'image (34) lequel de son côté, est pressé contre le second cylindre porte-blanchets (3), les feuilles conduites entre les deux cylindres porte-blanchets (3, 5) recevant une impression offset en plusieurs couleurs simultanément sur leurs deux côtés et, lorsqu'elle passe entre le second cylindre porte-blanchets (3) et le cylindre de transfert d'image (34), recevant une impression offset additionnelle en une couleur.

10. Machine d'impression rotative selon l'une des revendications 1 à 6, caractérisée en ce que dans l'unité d'impression indirecte (A) le premier cylindre porte-blanchets (5) est déplaçable entre une position d'impression offset dans laquelle il est pressé contre le second cylindre porte-blanchets (3) et une position d'impression par collecte de couleurs dans laquelle il est écarté de ce cylindre porte-blanchets, que l'un (10) des cylindres porte-plaque attribué au premier cylindre porte-blanchets (5) est déplaçable entre une position dans laquelle il est en contact avec le premier cylindre porte-blanchets (5) et une position dans laquelle il est écarté de ce cylindre, qu'entre ce cylindre porte-plaque (10) déplaçable et le second cylindre porte-blanchets (3) est disposé un cylindre de transfert d'image (34) qui est déplaçable entre une position de travail dans laquelle il est en contact avec ces deux cylindres (3, 10) et transfert l'image en couleur du cylindre porte-plaque déplaçable (10) à la feuille se trouvant sur le second cylindre porte-blanchets (3), et une position écartée hors travail, que dans la position d'impression par collecte de couleurs tous les cylindres porte-plaque (7, 10) attribués au premier cylindre porte-blanchets (5) sont en contact avec ce cylindre porte-blanchets, le cylindre porte-plaque (10), séparé de son dispositif d'encrage (11), portant une plaque d'impression par collecte de couleurs, les autres cylindres porte-plaque (7) portant des plaques de sélection de couleurs encrées chacune par une dispositif d'encrage (8) et le cylindre de transfert d'image (34) prenant sa position de travail, et en ce que dans la position d'impression offset tous les cylindres porte-plaque (7, 10) attribués au premier cylindre porte-blanchets (5) portent des plaques d'impression offset encrées chacune par un dispositif d'encrage (8, 11) et que le cylindre porte-plaque déplaçable (10) est soit en contact avec le premier cylindre porte-blanchets (5) et encre celui-ci, tandis que le cylindre de transfert d'image (34) prend sa position écartée hors travail, soit écarté du premier cylindre porte-blanchets (5), tandis que le cylindre de transfert d'image (34) prend sa position de travail.
